# EUROPÄISCHE PATENTSCHRIFT

(11) **EP 1 094 016 B1**
(45) Veröffentlichungstag und Bekanntmachung des Hinweises auf die Patenterteilung: **10.03.2004**
(21) Anmeldenummer: 00112460.1
(22) Anmeldetag: 10.06.2000
(51) Int. Cl.: B65D 88/06, B65D 88/12

(54) **Transportvorrichtung für Flüssigkeiten**
Conveying device for liquids
Dispositif de transport de liquides

(30) Priorität: 19.10.1999 DE 19950449
(43) Veröffentlichungstag der Anmeldung: 25.04.2001
(73) Patentinhaber: Lohse, Jürgen, 24558 Henstedt-Ulzburg (DE)
(72) Erfinder: Lohse, Jürgen, 24558 Henstedt-Ulzburg (DE)
(74) Vertreter: DIEHL GLAESER HILTL & PARTNER

(56) Entgegenhaltungen:
- FR-A- 2 060 254
- FR-A- 2 715 385
- US-A- 5 911 337

## Beschreibung

Die Erfindung bezieht sich auf einen Behälter zum Transport von Flüssigkeiten, der in den Innenraum eines handelsüblichen Transport-containers hineinpasst.

Einderartiger Behälter ist bekannt (US 5 911 337), hat aber den Nachteil, daß er zum Rücktransport viel Transportraum benötigt.

Bulktransporte von Flüssigkeiten werden üblicherweise in Tank-Containern oder flexiblen Behältern durchgeführt. Nun ist es bekannt, dass der Hauptvorteil eines sog. Flexitanks gegenüber einem Tank-Container darin besteht, dass er in fast allen Anwendungsfällen beträchtliche Kostenvorteile bietet. Nachteilig ist jedoch, dass Tanks aus Gummi oder Kunststoff stets relativ leckageanfällig und daher überaus empfindlich sind. Sie erfordern einen erheblichen Aufwand an Handling, an Sorgfalt, Überwachung und ständiger Wartung. Das hiermit einhergehende nicht unbeträchliche Risiko ist bei aller Sorgfalt stets latent, einfach weil die Tanks durch viele Hände gehen und es dabei in der Kette immer wieder Menschen geben wird, die bei so komplexen Systemen überfordert sind. Angesichts dieser Problematik bemühen sich alle Flexitank-Anbieter um einen möglichst hoch qualifizierten Service.

Wie nun aber müsste ein technisch fortschrittliches Transporttank-System beschaffen sein, damit die angerissenen Risiko-Faktoren und Nachteile vermieden werden können, ohne dabei auf Kostenvorteile verzichten zu müssen? Und nicht nur das: Darüber hinaus werden von einem fortschrittlichen System noch zusätzliche Vorteile erwartet, um unter ständig wachsendem Preisdruck längerfristig wettbewerbsfähig sein zu können.

Die Antwort auf die vorgelegten Fragen basiert auf folgenden Überlegungen:

Am Prinzip des "Inlays" analog zum Flexitank soll festgehalten werden. Damit bleiben die bekannten Vorteile eines Schachtelsystems (Stagger System), also eines "nachrüstbaren Containers-im-Standard-Container" erhalten. Geht man von diesem einmal als ökonomisch optimal erkannten Prinzip als vorgegeben aus, müssen sich weiterführende Überlegungen auf alternative Werkstoffe und Bauweise richten.

Nun ist Metallblech das am meisten verwendete Konstruktionsmaterial und dabei sehr viel preiswerter als z.B. beschichtetes Gewebe, vor allem aber ist Metallblech als "klassisches" Material mit ausgezeichneten Festigkeitswerten überaus berechenbar. Tanks aus z.B. beschichtetem Stahlblech, Niro, oder beschichteter Alu-Legierung sind in Bezug auf ihre Verwendbarkeit wesentlich vielseitiger und unproblematischer als Tanks aus beschichtetem Gewebe. Auch stehen heutzutage raffinierte und modernste Blech-Beschichtungsverfahren zur Verfügung. Desweiteren dürfte feststehen, dass es mit Tank-Inlets aus Blech so gut wie keine Leckage- und Scheuerprobleme geben wird.

Nun würde es aus abwicklungstechnischen Gründen wenig Sinn machen, die Inlay-Tanks gleich im Produktionsbetrieb komplett zusammenzusetzen. Die Transportkosten der Leergebinde zum meist weit entfernten Einsatzort wären einfach zu hoch. Damit wäre das System von vornherein unrentabel, so dass noch ein weiterer Gedanke ins Spiel kommen muss, nämlich die Konzipierung als Bausatz (Kit).

Es muss noch eine weitere Bedingung erfüllt werden: Das System muss so leicht und einfach sein, dass eine Montage vor Ort mit minimalem Aufwand vonstatten gehen kann und auch die Versandkosten erträglich niedrig ausfallen. Dies wiederum ist möglich durch die besondere Bauweise. Ein neues System kann sich nur dann mit Erfolg am Markt durchsetzen, wenn hiermit ein großes Bedarfspotential gedeckt werden kann, und zwar sowohl in Bezug auf die Stückzahl als auch auf die Anforderungen. Dies wiederum ergibt die konsequente Anwendung des KIT-Konzepts in maschineller Serienfertigung, ohne dass hierbei jedoch die Variationsbreite des Systems unvorteilhaft eingeengt wird: Es besteht die Möglichkeit, verschiedene Blechwerkstoffe mit verschiedenen Beschichtungstechniken zu kombinieren.

Der Behälter gemäß der Erfindung kann im wesentlichen aus einem spiralverschweißten, röhrenförmigen Mantel und zwei nahezu identischen Stirnplatten aus tiefgezogenem Blech gebildet werden. Die Einzelteile werden kurz vor Auslieferung an den Verlader zusammengesetzt, in den Standard-Container eingeschoben (Fig. 1) und kann dem Verlader überstellt werden. Natürlich ist es auch möglich bzw. gelegentlich sinnvoll, die Montage durch den Verlader selbst durchführen zu lassen. Mit etwas Übung brauchen zwei Mann für die ganze Montage etwa 10 bis 15 Minuten.

In einem Beipack zum Bausatz befinden sich Keilstücke aus Styropor bzw. Luftkissen (Fig. 1 sowie Fig. 5 und 6). Die Keilstücke werden als Futterstücke benötigt. Die vordere Stirnplatte ist glatt, die hintere Stirnplatte besitzt drei Anschlüsse: Einen Anschluss im unteren Bereich zur Befüllung bzw. Entleerung des Tanks, einen Zentral-Anschluss zum Waschen des Tanks (für die Sprühlanze) und einen Anschluss im oberen Bereich zur Entlüftung/Belüftung bei der Beladung/Entladung des Tanks.

Das Schlüsselelement der Konstruktion ist der Verschluss "Mantelrohr/Stirnplatte". Hier gibt es grundsätzlich zwei verschiedene Möglichkeiten der Konstruktion, wobei abzuklären ist, ob der Verschluss unlösbar (irreversibel) hergestellt sein darf, oder lösbar (reversibel) ausgeführt sein muss. Letztlich ist dies eine rein abwicklungstechnische Frage. Ein unlösbarer Verschluss ist relativ einfach zu montieren, - z.B. durch Klebung oder Lötung (Fig. 2, 3). Er dürfte für die weitaus meisten Anwendungsfälle in Frage kommen, so z.B. für alle Einweg-Anwendungen und diverse Mehrweg-Einsatzfälle, in denen der Tank problemlos gewaschen werden kann. Lösbare Verschlüsse sind selbst als Schnellverschluss dadurch aufwendiger, dass die Montage- und Demontagearbeiten in jedem einzelnen Einsatzfall wiederholt werden müssen. Der wesentliche Vorteil lösbarer Verschlüsse besteht darin, dass zerlegte Leergebinde erheblich kostengünstiger transportiert werden können, vor allem natürlich über weite Entfernungen. Hier gilt es, abwicklungstechnische Vor- und Nachteile gegeneinander abzuwägen.

Nun gibt es auch eine Reihe von Sonderanwendungen mit speziellen Auflagen, für die bewährtes Zusatzgerät zur Verfügung gestellt werden kann. So. z.B. gibt es für Transporte mit besonders hohen Sicherheitsauflagen zusätzliche Auffangwannen und für Fälle, in denen das Produkt beheizt gefahren werden muss, einbaubare Heizbänder.

Das System kann nahezu unbegrenzt eingesetzt werden, und zwar für
- alle Nahrungsmittel, Mineralöl- und Schmierstoffprodukte und nahezu alle Chemikalien,
- leicht verderbliche Nahrungsmittel, wie z. B. Milch, Tomatenmark, Orangensaftkonzentrate, Frischsäfte usw. Für derartige Transportaufgaben kann das SIT-System aseptisch eingestellt werden,
- besondes zähe, schwerfließende Produkte wie z.B. Druckerschwärze, Honig usw.

Systeme mit dem Behälter gemäß der Erfindung sind wesentlich preisgünstiger als Flexitanks oder etwa Tank-Container;
wesentlich betriebssicherer als jedes noch so gute Flexitank-System, nämlich mindestens so betriebssicher wie Tank-Container;
bieten eine zusätzliche Sicherheit. Sie liegen mit Abstand geschützt im eigentlichen Container. Durch die dazwischen befindlichen Freiräume ergeben sich freie Knautschzonen;
schnell einfach und sicher zu montieren: Mit zwei Mann in fünfzehn Minuten;
auch mit Hilfe von Druckluft einleerbar;
ohne Probleme restlos entleerbar so dass sich keine Nester mit Verschmutzungen bilden können;
leicht, und zwar maschinell, zu reinigen;
so gut wie wartgungsfrei,
ohne besondere Anforderungen an die Qualität des Standard-Containers einsetzbar,
nach Gebrauch problemlos zu entsorgen, in dem sie gereinigt als flaches Knautschpaket der Metallverwertung zugeführt werden können;

Die folgenden Tabellenwerte basieren auf der idealisierten Annahme eines kreisrunden liegenden Zylinders. Hiervon wurde bei der Berechnung der Cubagen zunächst einmal ausgegangen. Der dann tatsächlich auskonstruierte Querschnitt entspricht einem unten abgeplatteten Zylinder, etwa wie ein Brotlaib, wodurch sich die Höhe des Tanks verringert und die Breite bis auf Containerbreite ausdehnt.

| Nom. Cubage | Anwendungen | Durchmesser | Länge | Stirnplatte |
|---|---|---|---|---|
| 16 cmb | Konzentrate | 2,00 mtr | 5,10 mtr | "A" |
| 17 cmb | Zwischengröße | 2,00 mtr | 5,45 mtr | "A" |
| 18 cmb | schwere, wässrige Lösungen | 2,00 mtr | 5,80 mtr | "A" |
| | | | | |
| 19 cmb | Zwischengröße | 2,25 mtr | 4,80 mtr | "B"" |
| 20 cmb | Wein und wässrige Lösungen | 2,25 mtr | 5,05 mtr | "B" |
| | | | | |
| 21 cmb | Wein und wässrige Lösungen | 2,25 mtr | 5,30 mtr | "B" |
| | | | | |
| 22 cmb | Zwischenlösung | 2,25 mtr | 5,55 mtr | "B" |
| 23 cmb | Öle und Latex | 2,25 mtr | 5,80 mtr | "B" |
| | | | | |
| 24 cmb | Sondergröße | 2,30 mtr | 5,80 mtr | "C" |

Dieser Tabelle ist zu entnehmen, dass - einmal abgesehen von der Sondergröße - nur Stirnplatten in zwei Größen benötigt werden, um das ganze Programm abzudecken. Die Längen bewegen sich - einmal abgesehen von der Zwischengröße "19 cbm" - zwischen 5.05 und 5.80 mtr.

Bei dem Behälter haben sich eine zylindrische oder halbzylindrische Form oder abgewandelte Gestaltungen bewährt, wobei die optimale Form der eines Brotlaibes entspricht. Die Behälter sind so ausgestaltet, dass man sie ineinanderstecken kann, wenn sie im Leerzustand transportiert werden sollen. Verwendet man in Längsrichtung quergeteilte Behälterhälften, so werden diese leicht konisch ausgeführt und ineinandergesteckt.

Die Verbindungsmöglichkeiten für die Behälterteile sind Dichtungen in den unterschiedlichsten Ausführungsformen, die rein von der Technik her gut beherrscht werden. Bei dem in Längsrichtung quergeteilten Behälter findet eine Mittelschottwand mit einer aufblasbaren Dichtung Einsatz, durch die die beiden Behälterteile voneinander abgedichtet werden können und sogleich die dichte Verbindung der beiden Behältersegmenten nach außen hin bewerkstelligt wird.

Die Erfindung wird nachstehend anhand der Zeichnung beispielsweise erläutert.
- Fig. 1: zeigt eine schaubildliche Ansicht einer Vorrichtung zum Transport von Flüssigkeiten gemäß der Erfindung.
- Die Fig. 2 bis 4: zeigen in vergrößertem Maßstab Verbindungsmöglichkeiten zwischen dem mehr oder weniger zylindrischen Teil und den Stirnseitenteilen einer Vorrichtung gemäß der Erfindung.
- Fig. 5: zeigt eine stirnseitige Ansicht eines zylindrischen Behälters innerhalb eines handelsüblichen Containers.
- Fig. 6: zeigt eine stirnbildliche Ansicht eines ausgewölbten zylinderischen Behälters in einem Container.
- Fig. 7: zeigt eine Vorderansicht einer Mehrzahl von ineinander gesteckten im wesentlichen zylindrischen Teilen einer Vorrichtung gemäß der Erfindung.
- Fig. 8: zeigt einen Längsquerschnitt durch eine andere Ausführungsform eines Behälters gemäß der Erfindung mit innenliegenden Zugankern.
- Fig. 9: zeigt einen Längsquerschnitt durch eine andere Ausführungsform eines Behälters gemäß der Erfindung mit außenliegenden Zugankern.
- Fig. 10: zeigt in geändertem Maßstab die Verbindungsstelle von zwei Behältersegmenten mit einer Mittelschottwand.
- Fig. 11: zeigt eine Querschnittsansicht durch einen Behälter gemäß der Erfindung mit idealer Querschnittsgestaltung.

Fig. 1 zeigt mit 10 einen Zylindermantel, der aus spiralverschweißtem Feinblech mit einer Dicke im Bereich von 1 mm hergestellt worden ist. Dieser Zylindermantel 10 wird zu beiden Stirnseiten mit Deckeln 11 und 12 fest verschlossen, wobei die Deckel 11 und 12 den gleichen Aufbau haben können oder unterschiedlich gestaltet sind.

Mit 13 sind Füllstücke aus Schaumstoff bezeichnet, die zusammen mit dem Behälter 10, 11 und 12 in einem handelsüblichen Container untergebracht werden, um den Transport des Behälters 10, 11, 12 zu bewerkstelligen.

Fig. 2 zeigt in vergrößertem Maßstab eine Möglichkeit zum Verlöten des Deckels 11 mit dem Mantel 10.

Fig. 3 zeigt in entsprechend vergrößertem Maßstab eine Verklebungsstelle.

Fig. 4 zeigt die Möglichkeit, wie die Einzelteile 10 und 11 bzw. 10 und 12 zusammengesetzt werden können, so dass ohne weiteres die Teile voneinander getrennt werden können.

Im Randbereich des Deckelteils 11 und des Zylindermantels 10 befindet sich Dichtungsmasse, und bei einem genügend großen Innendruck wird dadurch sichergestellt, dass eine flüssigkeitsdichte Verbindung zwischen Innen- und Außenraum möglich ist, ohne dass diese Verbindung nicht gelöst werden könnte.

Die Figuren 5 und 6 zeigen stirnseitige Ansichten auf den Behälter 10, 11, 12, und zwar in der einen Ausführungsform behält der Mantel 10 seine zylindrische Gestalt, während in der anderen Ausführungsform der Mantel 17 eine ausgewölbte Form annehmen kann, die im wesentlichen dem Innenraum des Containers 20 entspricht.

Aus Sicherheitsgründen könnte sich im Inneren des Containers 20 noch ein Auffangbecken befinden, so das bei einer Leckage des Behälters 10, 11, 12 die austretende Flüssigkeit nicht aus dem Innenraum des Containers 20 herausfließen kann.

Desgleichen kann sich im Inneren des Behälters 10, 11, 12 eine zusätzliche aufweitbare geschlossene Folie befinden, so dass eine erhöhte Sicherheit während des Transportes erzielt werden kann.

Fig. 7 zeigt ineinander geschobene Mantelteile 10, die auf diese Art und Weise im Inneren eines Transportcontainers zu einem Herstellungsort transportiert werden können. Die hergestellten Mantelteil werden etwas verformt und dann ineinandergeschoben, so dass die gezeigten fünf ineinandergeschobenen Mäntel nur die Länge haben, die auch ein Mantel für sich hat. An Ort und Stelle wird zunächst der Innere der Mäntel 10 entnommen und mit den beiden Stirnseitenteilen zu einem Behälter 10, 11, 12 verbunden.

Durch die zylindrische Ausbildung der Mäntel 10 können diese dadurch ineinandergesteckt werden, dass sie im unteren Bereich, so wie in Fig. 7 gezeigt, verformt werden.

Die optimierte Querschnittsgeometrie für den Behälter ist in Fig. 11 deutlich dargestellt, weil der weitaus größte Anwendungsbereich dünnwandiger hochbelastbarer Tankkonstruktionen genau nach diesem Querschnittsbild ausgeführt werden muss und wird. Die Abweichung von der rein zylindrischen Form. die für Druckgasbehälter ideal ist, ergibt sich für Flüssigladungen aus der dreieckigen Form der hydrostatischen Druckkennlinie. Diese Brotlaib-Form stellt sich auch bei der Beladung der flexiblen Tanks ein. Insofern wird hier für halbstarre Behälter (aus Blech) eine Idealform für dünnwandige Membranen nach dem Seifenhautmodell nachgebildet. Man kann sie auch als abgeplatteten Zylinder bezeichnen, der sich aus der Überlagerung einer rechteckigen mit einer dreieckigen vertikalen Druckkennlinie ergibt.

Der Behälter gemäß der Erfindung wird in Fig. 10 genauer gezeigt. Hierbei ist es notwendig, dass die Becher 10' und 10'' (Cups) konisch ausgebildete sind, damit sie ineinandergestapelt als Leergut (20 bis 30 Stück in einem Container) wirtschaftlich transportiert werden können. Die Montage reduziert sich von zwei Ebenen auf eine Ebene. Zwar entfallen dabei die Zuganker und eine Dichtung. Hinzu kommt jedoch ein Mittelschott 41 und 42, das zwar zunächst aufwendiger erscheinen mag, aber viele Vorteile bietet. Wesentlich ist, dass durch die Becherform und das Mittelschott eine erhebliche Formstabilität erreicht wird, die insbesondere für dünnwandige Konstruktionen unabdingbar ist. Der dynamisch wirksame Verschluss- und Dichtigkeitsmechanismus 43 bis 46 gewährleistet ein hohes Maß an funktionaler Sicherheit, was insbesondere bei Verformungen im Unfallgeschehen bedeutsam ist. Die Dichtung 43 und der Verschluss 44-46 stellen sich gewissermaßen stets und sofort selbstätig nach. Aufgeblasen und abgesaugt wird der Gummischlauch 43 über ein Luftventil am Außenumfang des Mittelschotts 41 in mittlerer Höhe im Halbkreis der Deckensektion 10' bzw. 10''. Das Ventil kann daher nicht an der Containerwand scheuern und ist auch noch bei beladenem Tank zugänglich.

Die Becherform mit dem dargestellten Verschlussmechanismus dürfte sich in der Materialvariante aus Edelstahlblech nun besonders auch für Gefahrgut-Anwendungen empfehlen, wobei dann lediglich die Wanddicke erhöht werden müsste.

## Patentansprüche

1. Behälter zum Transport von Flüssigkeiten, der in den Innenraum eines handelsüblichen Transport-containers hineinpasst, **dadurch gekennzeichnet, dass** der Behälter (10, 11, 12) aus zwei konischen, ineinander stapelbaren becherartigen Teilen (10', 10'') aus Feinblech oder Kunststoff gebildet ist, dass eine Schottwand (41, 42) den Behälter in zwei Bereiche unterteilt und dass ein radial außen an der Schottwand angeordneter aufweitbarer ringförmiger Gummibalg (43) über Verbindungsteile (44, 45, 46) die beiden Teile (10', 10'') dicht zusammenfügt.

## Claims

1. Tank for the transport of liquids, which fits into the inside of a commercial transport container, **characterised in that** the tank (10, 11, 12) is formed of two conical, cup-like parts (10', 10'') stackable in each other and made of thin metal sheet or plastic, that a bulkhead partition (41, 42) separates the tank into two areas and that an expandable annular rubber bellows (43) arranged radially outside on the bulkhead partition tightly joins the two parts (10', 10") together through connecting parts (44, 45, 46).

## Revendications

1. Récipient de transport de liquides qui se loge dans le volume intérieur d'un containeur de transport classique, **caractérisé par le fait que** le récipient (10, 11, 12) est formé de deux parties coniques en entonnoir, en tôle mince ou en matériau pratique, pouvant être empilées l'une dans l'autre (10', 10"), qu'une paroi de cloison (41, 42) sépare le récipient en deux zones et qu'un soufflet en caoutchouc en forme d'anneau expansible (43), disposé radialement vers l'extérieur sur la paroi de cloison joint ensemble de façon étanche les deux parties (10', 10"), par des parties de liaison (44, 45, 46).
